# FASCICULE DE BREVET EUROPEEN

(11) **EP 1 431 208 B1**
(45) Date de publication et mention de la délivrance du brevet: **01.08.2007**
(21) Numéro de dépôt: 03292884.8
(22) Date de dépôt: 20.11.2003
(51) Int. Cl.: B65D 75/22, B65D 75/24

(54) **Barquette pour le conditionnement d'un article**
Verpackungsschale
Packaging tray

(30) Priorité: 20.12.2002 FR 0216386
(43) Date de publication de la demande: 23.06.2004
(73) Titulaire: L'ORÉAL, 75008 Paris (FR)
(72) Inventeur: Lechelle, Bernard, 59155 Faches-Thumesnil (FR)
(74) Mandataire: Leray, Noelle

(56) Documents cités:
- EP-A- 0 158 429
- DE-A- 2 557 540

## Description

La présente invention concerne une barquette destinée au conditionnement d'un article (voir par exemple EP-A-0 158 429), notamment une barquette prévue pour transporter un article avant son remplissage en produit et après son remplissage.

Certains articles nécessitent d'être transportés entre le moment où ils sont fabriqués et le moment où ils sont remplis de produit, puis, lors de leur livraison sur leur point de vente. C'est le cas notamment de beaucoup d'articles contenant des produits cosmétiques, par exemple les sticks contenant un produit déodorant, les sticks étant réalisés sur un premier lieu de fabrication, remplis de produit déodorant sur un second lieu, et enfin commercialisés sur un point de vente encore différent. Entre tous ces lieux, les sticks sont transportés et nécessitent d'être protégés afin d'arriver sur le point de vente en parfait état.

De manière classique, les sticks vides de produit sont livrés sur le lieu de remplissage en produit en étant conditionnés dans un carton. A l'intérieur du carton, on dispose plusieurs sticks, chaque stick étant contenu dans un sachet plastique lui-même entouré d'une mousse de polyéthylène sous forme de plaque souple. Entre chaque stick ainsi emballé, on prévoit en outre des intercalaires en mousse de polyéthylène et/ou en carton. Il est donc nécessaire d'enlever chaque élément d'emballage pour prendre les sticks avant de les remplir de produit. Après remplissage, chaque stick est mis dans une pochette « air-bulles » puis dans un carton standard afin d'être livré sur le point de vente. Un grand nombre d'emballages est donc nécessaire dans ce type de conditionnement ce qui nécessite beaucoup de manutention. En outre, tous les emballages n'étant utilisés qu'une fois, cela génère beaucoup de déchets.

Aussi, est-ce un des objets de l'invention que de réaliser un conditionnement qui ne présente pas les inconvénients de la technique antérieure.

C'est en particulier un objet de l'invention que de réaliser un conditionnement qui permette de protéger correctement les articles à conditionner tout en limitant le nombre d'éléments constituant ce conditionnement.

C'est encore un autre objet de l'invention que de réaliser un conditionnement qui peut être utilisé à plusieurs reprises au cours du transport des articles à conditionner jusqu'à leur livraison sur leur lieu de vente.

Selon l'invention, ces objets sont atteints en réalisant une barquette destinée au conditionnement d'au moins un article, la barquette comportant deux parties reliées entre elles par une zone d'articulation leur permettant de pivoter l'une par rapport à l'autre autour d'un axe X, une première partie formant au moins un compartiment ouvert ;
l'une des deux parties étant munie d'au moins deux moyens d'accrochage aptes à coopérer avec deux moyens d'accrochage complémentaires formés sur l'autre des deux parties de façon à maintenir les deux parties dans une première position dans laquelle le compartiment formé par la première partie délimite avec la seconde partie un logement fermé apte à recevoir un article ;
caractérisée en ce que l'une des deux parties est en outre munie d'au moins deux renfoncements configurés pour, dans une seconde position des deux parties, recevoir les moyens d'accrochage d'une deuxième barquette identique positionnée en regard de la première.

Ainsi, une même barquette peut être utilisée pour conditionner au moins un article, dans deux positions différentes, seule ou en association avec une seconde barquette.

Selon une configuration particulière, les renfoncements peuvent être formés sur la même partie que les moyens d'accrochage, chaque moyen d'accrochage étant aligné respectivement avec un renfoncement selon un axe parallèle à l'axe X.

Les moyens d'accrochage peuvent être sous forme d'ergot et les moyens d'accrochage complémentaires peuvent être sous forme de cavité configurée pour recevoir de façon serrante un ergot. Les cavités peuvent par exemple avoir une section circulaire et les ergots peuvent avoir une section carrée. Il est bien évident qu'on choisira la forme et les dimensions de la section transversale des ergots et des cavités de manière à ce qu'ils coopèrent entre eux pour constituer un moyen d'accrochage relativement solide tout en étant réversible.

Les renfoncements peuvent être configurés pour recevoir de façon non-serrante les moyens d'accrochage d'une deuxième barquette identique positionnée en regard de la première. Ainsi, lorsque les articles sont livrés en étant conditionnés entre deux barquettes, il est relativement facile de séparer les deux barquettes pour prendre les articles. Ceci est en particulier avantageux lorsque les articles ainsi livrés sont destinés à alimenter une ligne de fabrication au cours de laquelle on modifie les articles, par exemple, dans le cas des sticks de déodorant, en les remplissant de produit.

Selon une configuration particulière, la seconde partie forme au moins un compartiment ouvert, symétrique par rapport à l'axe X au compartiment formé par la première partie, les deux compartiments étant destinés, dans la première position, à délimiter le logement fermé pour l'article. Chaque compartiment peut par exemple avoir la forme d'un demi-cylindre. Il est bien évident que les compartiments peuvent avoir une forme différente, la forme étant choisie en fonction de celle de l'article à conditionner afin de l'épouser au mieux.

La barquette peut être obtenue de moulage d'un matériau thermoplastique à partir d'une seule pièce, par exemple par thermoformage ou injection à parois minces. La barquette est par exemple réalisée en un matériau thermoplastique choisi parmi les chlorures de polyvinyle, les polypropylènes, les polyéthylènes, les polystyrènes, ou d'un complexe de matériaux de type polypropylène/éthylène-vinyl alcool (EVOH)/polypropylène, polyéthylène/polyéthylène téréphtalate, ou polystyrène/EVOH/polyéthylène.

L'invention concerne également un procédé de conditionnement d'articles destinés à contenir un produit, le procédé comprenant les étapes de :
- fournir au moins deux articles, exempts de produit, dans un conditionnement formé par deux barquettes conformes à l'une quelconque des revendications précédentes, disposées en regard l'une de l'autre, chaque article étant logé à l'intérieur d'un logement fermé délimité par un compartiment de l'une des deux barquettes et par l'autre des deux barquettes,
- séparer les deux barquettes et retirer les articles ;
- remplir les articles de produit,
- placer un article rempli de produit dans un compartiment d'une des deux barquettes et l'autre article rempli de produit dans un compartiment de l'autre des deux barquettes ;
- faire pivoter les deux parties de chaque barquette dans leur première position afin que chaque barquette délimite un logement fermé contenant un article.

L'article peut être sous forme de stick et peut contenir un produit cosmétique, par exemple un déodorant ou un anti-transpirant.

L'invention consiste, mis à part les dispositions exposées ci-dessus, en un certain nombre d'autres dispositions qui seront explicitées ci-après, à propos d'exemples de réalisation non limitatifs, décrits en référence aux figures annexées, parmi lesquelles :
- la figure 1 illustre une vue en perspective d'une barquette selon l'invention ;
- la figure 2 représente la barquette de la figure 1 dans une première position de conditionnement ; et
- la figure 3 représente la barquette de la figure 1 dans une seconde position de conditionnement.

On a représenté à la figure 1 un exemple de réalisation d'une barquette 1 de conditionnement selon l'invention. La barquette 1 comporte un corps, de préférence thermoplastique, formé de deux parties 10 et 20 reliées entre elles par une zone d'articulation 40, leur permettant de pivoter l'une par rapport à l'autre autour d'un axe X.

La barquette peut être obtenue par thermoformage ou par injection à parois minces à partir d'une seule pièce d'un matériau thermoplastique choisi parmi les matériaux tels que les chlorures de polyvinyle, les polypropylènes, les polyéthylènes, les polystyrènes, ou d'un complexe de matériaux de type polypropylène/éthylène-vinyl alcool (EVOH)/polypropylène, polyéthylène/polyéthylène téréphtalate, ou polystyrène/EVOH/polyéthylène. Selon un exemple particulier, la barquette est obtenue par thermoformage d'un mélange de polystyrène et polyéthylène. La barquette ainsi obtenue est relativement douce en surface de sorte qu'elle n'abîme pas l'article qu'elle conditionne.

Selon l'exemple représenté, la première partie 10 comporte trois compartiments 11 a, 11 b et 11 c qui ont chacun la forme d'un demi-cylindre. Ces compartiments présentent chacun une ouverture qui s'étend dans un plan P₁, et sont reliés entre eux par un rebord 12 s'étendant également dans le plan P₁.

La seconde partie 20 comporte également trois compartiments 21a, 21b et 21c qui ont également chacun la forme d'un demi-cylindre. Les compartiments 21 a à 21c et 11a à 11c sont respectivement symétriques par rapport à l'axe X. Les compartiments 21a à 21c présentent chacun une ouverture s'étendant dans un plan P₂, et sont reliés entre eux par un rebord 22 s'étendant également dans le plan P₂.

Deux creux 13a et 13b sont formés sur le rebord 12 de la première partie 10, **de** part et d'autre du compartiment central 11b. Les creux 13a et 13b ont par exemple une section circulaire. Un premier creux 13a est formé à une première distance de l'axe X et un deuxième creux 13b est formé à une seconde distance de l'axe X de sorte qu'ils ne sont pas alignés selon un axe parallèle à l'axe X.

Deux ergots 23a et 23b sont formés sur le rebord 22 de la seconde partie 20, de part et d'autre du compartiment central 21 b, chaque ergot étant destiné à coopérer avec chaque creux 13a et 13b pour former un système d'accrochage. L'ergot 23a est formé à la même distance de l'axe X que le creux 13a et l'ergot 23b est formé à la même distance de l'axe X que le creux 13b de sorte qu'ils sont symétriques par rapport à l'axe X. Les ergots ont une section carrée et ils sont destinés à se loger sur toute leur hauteur, dans l'un des creux. En outre, le cercle circonscrit à la section transversale de l'ergot est sensiblement de même rayon que la section du creux, voir sensiblement supérieur de sorte que l'ergot se loge dans le creux de façon serrante. Les ergots 23a et 23b s'étendent d'un côté du plan P₂.

Deux renfoncements 24a et 24b sont formés sur le rebord de la seconde partie **20,** de l'autre côté du plan **P₂** par rapport aux ergots. Un premier renfoncement 24a est aligné avec l'ergot 23b selon un axe parallèle à l'axe X et avec l'ergot 23a selon un axe perpendiculaire à l'axe X. Le second renfoncement 24b est aligné avec l'ergot 23a selon un axe parallèle à l'axe X et avec l'ergot 23b selon un axe perpendiculaire à l'axe X. Chaque renfoncement présente une section suffisamment grande pour pouvoir recevoir un ergot d'un autre dispositif de façon non-serrante. Les renfoncements sont sous forme de gorge mais, il est évident que toute autre forme creuse peut être utilisée pour recevoir de façon non-serrante les ergots, en choisissant une forme creuse de section transversale supérieure à la section transversale des ergots.

Une telle barquette permet de conditionner par exemple un stick de forme cylindrique de révolution prévu pour contenir un produit déodorant. Il est évident que la forme de chaque compartiment dépendra de la forme de l'article à conditionner.

La barquette est utilisée de la façon suivante. Tout d'abord, six sticks vides de produit sont placés dans les six compartiments d'une première barquette de conditionnement 1. La barquette 1 est dans une première position, à savoir complètement ouverte, les plans P₁ et **P₂** étant alors confondus. Une seconde barquette 100, identique à la première est positionnée en regard de cette dernière, de manière à ce que les rebords 112 et 122 de la seconde barquette 100 soient en contact avec les rebords 12 et 22 de la première barquette 1, les six compartiments de la seconde barquette 100 étant alors en regard respectivement des six compartiments de la première barquette 1 de manière à former deux à deux un logement fermé pour les sticks.

Dans cette position représentée à la figure 2, les logements sont configurés de manière à parfaitement épouser la forme des sticks et ainsi les caler pour éviter qu'ils ne bougent lors du transport. Ils sont ainsi parfaitement protégés pour leur transport. Dans cette position, les ergots 23a et 23b de la première barquette 1 sont logés dans les renfoncements 124b et 124a de la seconde barquette 100 et les ergots 123a et 123b de la seconde barquette 100 sont logés dans les renfoncements 24b et 24a de la première barquette 1. Ainsi, à partir d'un tel conditionnement contenant des sticks vides de produit, on peut facilement séparer les deux barquettes superposées puisque les ergots ne sont pas serrés dans les renfoncements.

Les sticks peuvent ensuite être remplis de produit par tout procédé de remplissage connu.

Une fois que les sticks contiennent du produit, ils sont de nouveau conditionnés pour pouvoir être transportés jusqu'à leur point de vente. A cet effet, on récupère alors chaque barquette 1 et 100 et on dispose trois sticks dans les compartiments 11a, 11b et 11c de la première barquette 1 et trois sticks dans les compartiments 111a,111b et 111c de la seconde barquette 100. Pour chaque barquette, on fait pivoter la seconde partie par rapport à la première partie autour de l'axe X de manière à enfermer les sticks dans un logement fermé comme on l'a représenté à la figure 3. Dans cette position, les sticks sont là encore parfaitement maintenus car les compartiments épousent leur forme et ainsi les calent pour éviter qu'ils ne bougent lors du transport. Dans cette position, les ergots 23a (123a) et 23b (123b) sont introduits de façon serrante dans les cavités 13a (113a) et 13b (113b) de sorte que chaque barquette est parfaitement maintenue dans cette position.

Les barquettes peuvent ensuite être insérées dans les caisses en carton pour être livrées sur leur point de vente. Les barquettes sont par exemple superposées dans une caisse en carton en étant parfaitement alignées les unes sur les autres. Alternativement, on peut prévoir de les superposer en les décalant légèrement deux à deux afin que les bosses formées par les demi-cylindres d'une barquette se logent dans les portions creuses situées entre deux demi-cylindres de la barquette précédente. On améliore encore le calage et le serrage des sticks.

De tels conditionnements permettent de limiter la manutention et en outre de supprimer les emballages perdus.

Dans la description détaillée qui précède, il a été fait référence à des modes de réalisation préférés de l'invention. Il est évident que des variantes peuvent y être apportées sans s'écarter de l'invention telle que revendiquée ci-après.

## Revendications

1. Barquette (1) destinée au conditionnement d'au moins un article (30), la barquette comportant deux parties (10 ; 20) reliées entre elles par une zone d'articulation (40) leur permettant de pivoter l'une par rapport à l'autre autour d'un axe X, une première partie (10) formant au moins un compartiment ouvert (11);
l'une des deux parties (10 ; 20) étant munie d'au moins deux moyens d'accrochage (23a ; 23b) aptes à coopérer avec deux moyens d'accrochage complémentaires (13a ; 13b) formés sur l'autre des deux parties de façon à maintenir les deux parties dans une première position dans laquelle le compartiment (11) formé par la première partie (10) délimite avec la seconde partie (20) un logement fermé apte à recevoir un article (30); **caractérisée en ce que** l'une des deux parties (10 ; 20) est en outre munie d'au moins deux renfoncements (24a ; 24b) configurés pour, dans une seconde position des deux parties, recevoir les moyens d'accrochage (23b ; 23a) d'une deuxième barquette (100) identique positionnée en regard de la première.

2. Barquette selon la revendication 1, **caractérisée en ce que** les renfoncements (24a ; 24b) sont formés sur la même partie que les moyens d'accrochage (23a ; 23b), chaque moyen d'accrochage (23a ; 23b) étant aligné respectivement avec un renfoncement (24a ; 24b) selon un axe parallèle à l'axe X.

3. - Barquette selon l'une quelconque des revendications précédentes, **caractérisée en ce que** les moyens d'accrochage (23a ; 23b) sont sous forme d'ergot et les moyens d'accrochage complémentaires (13a ; 13b) sont sous forme de cavité configurée pour recevoir de façon serrante un ergot (23a, 23b).

4. - Barquette selon la revendication précédente, **caractérisée en ce que** les cavités ont une section circulaire.

5. Barquette selon l'une quelconque des revendications 3 ou 4, **caractérisée en ce que** les ergots ont une section carrée.

6. Barquette selon l'une quelconque des revendications précédentes, **caractérisée en ce que** les renfoncements (24a ; 24b) sont configurés pour recevoir de façon non-serrante les moyens d'accrochage (123b ;123a) d'une deuxième barquette identique positionnée en regard de la première.

7. Barquette selon l'une quelconque des revendications précédentes, **caractérisée en ce que** la seconde partie (20) forme au moins un compartiment ouvert (21), symétrique par rapport à l'axe X au compartiment (11) formé par la première partie, le compartiment (21) étant destiné, dans la première position, à délimiter avec le compartiment (11) de la première partie (10) le logement fermé pour l'article (30).

8. - Barquette selon la revendication précédente, **caractérisée en ce que** chaque compartiment (11 ; 21) a la forme d'un demi-cylindre.

9. Barquette selon l'une quelconque des revendications précédentes, **caractérisée en ce qu'**elle est obtenue de moulage d'un matériau thermoplastique à partir d'une seule pièce.

10. - Barquette selon la revendication précédente, **caractérisée en ce qu'**elle est réalisée par thermoformage ou injection à parois minces.

11. Barquette selon l'une quelconque des revendications précédentes, **caractérisée en ce qu'**elle est réalisée en un matériau thermoplastique choisi parmi les chlorures de polyvinyle, les polypropylènes, les polyéthylènes, les polystyrènes, ou d'un complexe de matériaux de type polypropylène/éthylène-vinyl alcool (EVOH)/polypropylène, polyéthylène/polyéthylène téréphtalate, ou polystyrène/EVOH/polyéthylène.

12. - Procédé de conditionnement d'articles destinés à contenir un produit, le procédé comprenant les étapes de :
- fournir au moins deux articles (30), exempts de produit, dans un conditionnement formé par deux barquettes (1 ; 100) conformes à l'une quelconque des revendications précédentes, disposées en regard l'une de l'autre, chaque article étant logé à l'intérieur d'un logement fermé délimité par un compartiment de l'une des deux barquettes et par l'autre des deux barquettes,
- séparer les deux barquettes et retirer les articles ;
- remplir les articles de produit,
- placer un article rempli de produit dans un compartiment d'une des deux barquettes et l'autre article rempli de produit dans un compartiment de l'autre des deux barquettes ;
- faire pivoter les deux parties de chaque barquette dans leur première position afin que chaque barquette délimite un logement fermé contenant un article.

13. - Procédé selon la revendication précédente, **caractérisé en ce que** l'article est sous forme de stick.

14. - Procédé selon l'une quelconque des revendications 12 ou 13, **caractérisé en ce que** le produit est un produit cosmétique.

15. - Procédé selon la revendication précédente, **caractérisé en ce que** le produit est un déodorant ou un anti-transpirant.

## Claims

1. Tray (1) intended for packaging at least one article (30), the tray comprising two parts (10; 20) connected together by an articulation region (40) enabling them to pivot relative to one another about an axis X, a first part (10) forming at least one open compartment (11);
one of the two parts (10; 20) being equipped with at least two fastening means (23a; 23b) able to cooperate with two complementary fastening means (13a; 13b) formed on the other of the two parts so as to keep the two parts in a first position in which the compartment (11) formed by the first part (10) delimits, with the second part (20), a sealed chamber capable of accommodating an article (30); **characterized in that** one of the two parts (10; 20) is, in addition, equipped with at least two recesses (24a; 24b) configured so as, in a second position of the two parts, to accommodate the fastening means (23b; 23a) of a second identical tray (100) positioned facing the first tray.

2. Tray according to Claim 1, **characterized in that** the recesses (24a; 24b) are formed on the same part as the fastening means (23a; 23b), each fastening means (23a; 23b) being aligned respectively with a recess (24a; 24b) about an axis parallel to the X axis.

3. Tray according to either one of the preceding claims, **characterized in that** the fastening means (23a; 23b) are in the form of pegs and the complementary fastening means (13a; 13b) are in the form of cavities, each configured to tightly accommodate a peg (23a; 23b) .

4. Tray according to the preceding claim, **characterized in that** the cavities have a circular cross section.

5. Tray according to either one of Claims 3 and 4, **characterized in that** the pegs have a square cross section.

6. Tray according to any one of the preceding claims, **characterized in that** the recesses (24a; 24b) are configured to loosely accommodate the fastening means (23b; 23a) of a second identical tray positioned facing the first tray.

7. Tray according to any one of the preceding claims, **characterized in that** the second part (20) forms at least one open compartment (21) symmetrical about the X axis to the compartment (11) formed by the first part, the compartment (21) being intended, in the first position, to delimit, with the compartment (11) of the first part (10), the sealed chamber for the article (30).

8. Tray according to the preceding claim, **characterized in that** each compartment (11; 21) is in the shape of a semicylinder.

9. Tray according to any one of the preceding claims, **characterized in that** it is obtained from a single piece by moulding a thermoplastic.

10. Tray according to the preceding claim, **characterized in that** it is produced by thin-wall injection moulding or thermoforming.

11. Tray according to any one of the preceding claims, **characterized in that** it is produced from a thermoplastic chosen from polyvinyl chlorides, polypropylenes, polyethylenes, polystyrenes, or from a complex of materials of the type: polypropylene/ethylene vinyl alcohol (EVOH)/polypropylene, polyethylene/polyethylene terephthalate, or polystyrene/EVOH/polyethylene.

12. Method for packaging articles intended to contain a product, the method comprising the steps of:
- providing at least two articles (30), free of product, in a packaging formed by two trays (1; 100) in accordance with any one of the preceding claims, positioned facing one another, each article being housed inside a sealed chamber delimited by one compartment of one of the two trays and by the other compartment of the two trays;
- separating the two trays and removing the articles;
- filling the articles with product;
- placing one article filled with product in one compartment of one of the two trays and the other article filled with product into one compartment of the other of the two trays; and
- pivoting the two parts of each tray into their first position in order that each tray delimits a sealed chamber containing an article.

13. Method according to the preceding claim, **characterized in that** the article is in stick form.

14. Method according to either one of Claims 12 and 13, **characterized in that** the product is a cosmetic product.

15. Method according to the preceding claim,
**characterized in that** the product is a deodorant or an antiperspirant.

## Patentansprüche

1. Schale (1), die zur Verpackung mindestens eines Artikels (30) bestimmt ist, wobei die Schale zwei Teile (10; 20) aufweist, die miteinander über eine Gelenkzone (40) verbunden sind, die es ihnen ermöglicht, zueinander um eine Achse X zu schwenken, wobei ein erstes Teil (10) mindestens ein offenes Abteil (11) bildet; wobei eines der beiden Teile (10; 20) mit mindestens zwei Befestigungsmitteln (23a; 23b) versehen ist, die in der Lage sind, mit zwei komplementären Befestigungsmitteln (13a; 13b) zusammenzuwirken, die auf dem anderen der zwei Teile ausgebildet sind, um die zwei Teile in einer ersten Stellung zu halten, in der das vom ersten Teil (10) gebildete Abteil (11) mit dem zweiten Teil (20) eine geschlossene Aufnahme bildet, die einen Artikel (30) aufnehmen kann, **dadurch gekennzeichnet, dass** eines der zwei Teile (10; 20) außerdem mit mindestens zwei Vertiefungen (24a; 24b) versehen ist, die konfiguriert sind, um in einer zweiten Stellung der zwei Teile die Befestigungsmittel (23b; 23a) einer zweiten, gleichen Schale (100) aufzunehmen, die gegenüber der ersten positioniert wird.

2. Schale nach Anspruch 1, **dadurch gekennzeichnet, dass** die Vertiefungen (24a; 24b) auf dem gleichen Teil wie die Befestigungsmittel (23a; 23b) ausgebildet sind, wobei jedes Befestigungsmittel (23a; 23b) mit einer Vertiefung (24a; 24b) gemäß einer Achse parallel zur Achse X fluchtend ausgerichtet ist.

3. Schale nach einem der vorhergehenden Ansprüche, **dadurch gekennzeichnet, dass** die Befestigungsmittel (23a ; 23b) die Form eines Zapfens haben, und die komplementären Befestigungsmittel (13a; 13b) die Form eines Hohlraums haben, der konfiguriert ist, um einen Zapfen (23a, 23b) formschlüssig aufzunehmen.

4. Schale nach dem vorhergehenden Anspruch, **dadurch gekennzeichnet, dass** die Hohlräume einen kreisförmigen Querschnitt haben.

5. Schale nach einem der Ansprüche 3 oder 4, **dadurch gekennzeichnet, dass** die Zapfen einen quadratischen Querschnitt haben.

6. Schale nach einem der vorhergehenden Ansprüche, **dadurch gekennzeichnet, dass** die Vertiefungen (24a; 24b) konfiguriert sind, um in nicht-formschlüssiger Weise die Befestigungsmittel (23b; 23a) einer zweiten gleichen Schale aufzunehmen, die gegenüber der ersten positioniert ist.

7. Schale nach einem der vorhergehenden Ansprüche, **dadurch gekennzeichnet, dass** das zweite Teil (20) mindestens ein offenes Abteil (21) symmetrisch bezüglich der Achse X zum vom ersten Teil gebildeten Abteil (11) bildet, wobei das Abteil (21) dazu bestimmt ist, in der ersten Stellung mit dem Abteil (11) des ersten Teils (10) die geschlossene Aufnahme für den Artikel (30) zu bilden.

8. Schale nach dem vorhergehenden Anspruch, **dadurch gekennzeichnet, dass** jedes Abteil (11; 21) die Form eines Halbzylinders hat.

9. Schale nach einem der vorhergehenden Ansprüche, **dadurch gekennzeichnet, dass** sie durch Formen eines thermoplastischen Materials ausgehend von einem Stück erhalten wird.

10. Schale nach dem vorhergehenden Anspruch, **dadurch gekennzeichnet, dass** sie durch Wärmeformen oder Spritzen mit dünnen Wänden hergestellt wird.

11. Schale nach einem der vorhergehenden Ansprüche, **dadurch gekennzeichnet, dass** sie aus einem thermoplastischen Material hergestellt wird, das ausgewählt wird aus Polyvinylchlorid, Polypropylen, Polyethylen, Polystyrol, oder einem Komplex von Materialien vom Typ Polypropylen/Ethylen-Vinylalkohol (EVOH)/ Polypropylen, Polyethylen/Polyethylenterephtalat, oder Polystyrol/ EVOH / Polyethylen.

12. Verfahren zur Verpackung von Artikeln, die dazu bestimmt sind, ein Produkt zu enthalten, wobei das Verfahren die folgenden Schritte aufweist:
- Liefern von mindestens zwei kein Produkt enthaltenden Artikeln (30) in einer Verpackung, die von zwei Schalen (1; 100) gemäß einem der vorhergehenden Ansprüche gebildet wird, die einander gegenüber angeordnet sind, wobei jeder Artikel im Inneren einer geschlossenen Aufnahme angeordnet wird, die von einem Abteil einer der zwei Schalen und von der anderen der zwei Schalen begrenzt wird,
- Trennen der zwei Schalen und Entnahme der Artikel;
- Füllen der Artikel mit Produkt;
- Anordnen eines mit Produkt gefüllten Artikels in einem Abteil einer der zwei Schalen und des anderen mit Produkt gefüllten Artikels in einem Abteil der anderen der zwei Schalen;
- Schwenken der zwei Teile jeder Schale in ihre erste Stellung, damit jede Schale eine geschlossene Aufnahme begrenzt, die einen Artikel enthält.

13. Verfahren nach dem vorhergehenden Anspruch, **dadurch gekennzeichnet, dass** der Artikel die Form eines Sticks hat.

14. Schale nach einem der Ansprüche 12 oder 13, **dadurch gekennzeichnet, dass** das Produkt ein kosmetisches Produkt ist.

15. Verfahren nach dem vorhergehenden Anspruch, **dadurch gekennzeichnet, dass** das Produkt ein Deodorant oder ein Anti-transpirant ist.
